# DEMANDE DE BREVET EUROPEEN

(11) **EP 0 420 731 A1**
(43) Date de publication de la demande: **03.04.1991**
(21) Numéro de dépôt: 90402623.4
(22) Date de dépôt: 24.09.1990
(51) Int. Cl.: B02C 18/14, B02C 18/40, B02C 18/18

(54) **Broyeur-déchiqueteur à déchets à couteaux**

(30) Priorité: 25.09.1989 FR 8912529
(71) Demandeur: Courbet, Gérard, F-95230 Soisy-sous-Montmorency (FR)
(72) Inventeur: Courbet, Gérard, F-95230 Soisy-sous-Montmorency (FR)
(74) Mandataire: Sueur, Yvette

(57) **Abrégé**

La présente invention a pour objet un broyeur déchiqueteur à déchets à couteaux.

Le broyeur-déchiqueteur de déchets comprenant au moins un arbre entraîné en rotation autour de son axe et portant plusieurs organes de coupe (1) munis d'au moins deux dents (2) et destinés à coopérer avec des organes de coupe antagonistes, l'arbre étant monté dans un bâti et muni de moyens permettant sa rotation à des vitesses variables autour de son axe, est caractérisé en ce que
- chacune des dents (2) constitue une partie en saillie sur la périphérie d'une partie centrale circulaire et est délimitée par une face d'extrémité (3), deux faces latérales (4), un profil avant (5) et un profil arrière (6) par rapport au sens de rotation,
- le profil avant (5) est taillé en creux pour assurer un angle de coupe à chacune des arêtes (7) entre ledit profil (5) et les faces latérales (4).
- chacune des arêtes entre le profil avant (5) et une face latérale adjacente (4) s'étend le long d'une courbe concave de manière à provoquer un cisaillement avec l'organe de coupe antagoniste.

## Description

La présente invention a pour objet un broyeur déchiqueteur à déchets à couteaux.

L'évacuation et le traitement de déchets ménagers et industriels soulèvent des difficultés croissantes compte-tenu de l'augmentation constante du volume de déchets à traiter. Une étape commune à de nombreux procédés de traitement est la réduction de volume des déchets. Cette réduction de volume est en général obtenue à l'aide de broyeurs à marteaux, à lames ou à couteaux.

Différents types de broyeurs à lames ont été mis au point. Certains comportent un arbre muni à sa périphérie de couteaux uniformément espacés qui exercent un effet de cisaillement avec des couteaux fixes portés par le carter du broyeur. D'autres broyeurs comportent deux arbres parallèles sensiblement horizontaux, aptes à tourner en sens inverse autour de leur axe de rotation, les arbres portant des organes de coupe constitués par une partie circulaire entourant l'arbre et une dent en saillie sur la périphérie de la partie circulaire. Dans d'autres dispositifs, l'organe de coupe comporte des dents crochues symétriques de sorte que le broyage peut s'effectuer quel que soit le sens de rotation de l'arbre.

D'autres broyeurs, tels que décrits dans le brevet français 2 508 344, comportent deux paires d'arbres, chaque paire d'arbres constituant un niveau de broyage. Dans le premier niveau de broyage, deux arbres contrarotatifs portent chacun une série de couronnes dentelées et un premier broyage est effectué. Dans le deuxième niveau, deux arbres contrarotatifs portent chacun une série de couronnes dentelées; le nombre et la vitesse de rotation de ces couronnes ont été doublés, et l'épaisseur des couronnes a été réduite de moitié par rapport au premier niveau.

Le but recherché par les modifications successives proposées est d'améliorer les performances des broyeurs. Il s'agit notamment d'augmenter la finesse de broyage, de permettre une alimentation hétérogène (en volume ou en nature des déchets à réduire) et d'éviter des pertes de rendement dues au fait que certaines pièces à broyer (cartons, boîtes de conserve métalliques...) ont tendance à s'enrouler autour des couteaux. Dans ce dernier cas, les pièces sont entraînées par les couteaux, elles sont broyées et elles réduisent fortement les performances de couteaux.

Le dispositif selon l'invention permet de remédier efficacement à ces inconvénients.

La présente invention a pour objet un broyeur-déchiqueteur de déchets comprenant au moins un arbre entraîné en rotation autour de son axe et portant plusieurs organes de coupe (1) munis d'au moins deux dents (2) et destinés à coopérer avec des organes de coupe antagonistes, l'arbre étant monté dans un bâti et muni de moyens permettant sa rotation à des vitesses variables autour de son axe. Le bâti comporte, à sa partie supérieure, un dispositif d'alimentation en forme de trémie et, à sa partie inférieure, un dispositif pour recueillir les déchets broyés et/ou déchiquetés. Le broyeur-déchiqueteur selon l'invention est caractérisé en ce que
- chacune des dents (2) constitue une partie en saillie sur la périphérie d'une partie centrale circulaire et est délimitée par une face d'extrémité (3), deux faces latérales (4), un profil avant (5) et un profil arrière (6) par rapport au sens de rotation,
- le profil avant (5) est taillé en creux pour assurer un angle de coupe à chacune des arêtes (7) entre ledit profil (5) et les faces latérales (4).
- chacune des arêtes entre le profil avant (5) et une face latérale adjacente (4) s'étend le long d'une courbe concave de manière à provoquer un cisaillement avec l'organe de coupe antagoniste.

La gorge du profil taillé en creux peut présenter une section en forme de V. Un angle au sommet de 90° donnera un angle de coupe de 45°.

La gorge du profil peut également présenter une section en forme de U. L'angle de coupe sera alors plus aigu.

Toute autre section, et notamment une section en forme d'arc de cercle concave, peut être utilisée, dès lors qu'elle assure un angle de coupe adapté au matériau à broyer. L'existence de la gorge telle que définie ci-dessus dans le profil avant (5) des dents de l'organe de coupe permet d'avoir deux arêtes coupantes parallèles par dent.

Dans une variante du broyeur-déchiqueteur selon l'invention, la face d'extrémité (3) est également taillée en creux pour assurer un angle de coupe à chacune des arêtes entre ladite face d'extrémité et les faces latérales, et une pointe à l'intersection entre chaque face latérale (4) avec la face d'extrémité et le profil taillé en creux.

La présence de telles pointes permet de percer le matériau afin de l'entraîner et ainsi le déchiqueter.

Les dents des organes de coupe peuvent présenter deux profils taillés en creux. Une telle configuration est particulièrement intéressante lorsque le sens de rotation de l'arbre portant les organes de coupe peut être inversé, le profil avant devenant profil arrière et réciproquement. Dans ce cas, les deux profils d'une dent sont de préférence concaves, la concavité de l'un des profils étant l'inverse de la concavité de l'autre profil.

Chaque organe de coupe comporte au moins deux dents. Il en comporte avantageusement de 3 à 6.

Dans un mode de réalisation particulièrement avantageux, les dents d'un organe de coupe ont des longueurs différentes. Par longueur de dent, on entend la distance entre la face d'extrémité d'une dent et l'axe de l'arbre portant les couteaux. Le couple sur l'arbre étant constant, en diminuant le rayon d'une dent, on augmente l'effort de cisaillement. En variant les rayons sur un couteau mobile on accroit le rendement du broyeur. On augmente aussi le volume vide entre les couteaux, permettant ainsi aux déchets d'être mieux "avalés" par le broyeur en évitant l'effet de cylindre qui se produit lorsque les dents sont trop rapprochées.

Lorsque le broyeur-déchiqueteur selon l'invention est destiné à couper des matériaux qui se coupent aisément, tel que du carton par exemple, il est avantageux d'utiliser des organes de coupe dans lesquels les deux pointes formées sur chaque dent à l'intersection des faces latérales (4), de la face d'extrémité (3) et du profil avant (5) sont tronquées.

En effet, le carton est coupé très facilement, mais il a tendance à ne pas être entraîné. La surface plate des pointes tronquées entraîne le carton sans le percer vers les dents suivantes qui le déchiquètent.

Les organes de coupe sont enfilés sur un arbre de manière classique. Par exemple, on intercale entre deux couteaux des tubes entretoises ayant une largeur légèrement supérieure à celle des dents des organes de coupe antagonistes. On peut également utiliser des organes de coupes comportant un moyeu faisant saillie sur une face latérale de l'organe de coupe et présentant une longueur au moins égale à l'épaisseur de l'organe de coupe antagoniste.

L'agencement des organes de coupe sur un arbre est tel que ces organes de coupe tournent entre les organes de coupe antagonistes.

Les organes de coupe mobiles sont, de préférence, constitués par un acier moulé à grande résistance. Leurs faces sont rectifiées afin que l'épaisseur des couteaux soit constante et les arêtes de coupe aiguisées.

Dans un mode de réalisation particulier de l'invention, le broyeur-déchiqueteur comporte un arbre unique portant plusieurs organes de coupe dont les dents coopèrent avec des organes de coupe antagonistes fixes portés par le bâti. Les dents des organes de coupe mobiles sont alignées avec les espaces existant entre les organes de coupe antagonistes fixes. Les organes de coupe antagonistes fixes peuvent être constitués par des dents en acier moulé. Dans ce cas, les dents fixes sont délimitées par une face d'extrémité (3′), deux faces latérales (4′), un profil avant (5′) et un profil arrière (6′) par rapport au sens de rotation,
- le profil avant (5′) est taillé en creux pour assurer un angle de coupe à chacune des arêtes (7′) entre ledit profil avant (5′) et les faces latérales (4′),
- l'arête (7′) entre le profil avant (5′) et une face latérale (4′) s'étend le long d'une courbe concave,
- le profil avant des dents fixes étant en regard du profil avant des dents des organes de coupe mobiles. Les objets qui sont saisis par les dents mobiles lors de la rotation de l'arbre subissent alors un cisaillement du fait de l'interaction entre dents fixes et dents mobiles. Lorsque le profil avant et le profil arrière des dents des couteaux mobiles sont taillés en creux et présentent une forme concave, l'arbre peut tourner indifféremment dans un sens ou l'autre, ce qui est utile lorsqu'il est nécessaire d'effectuer un débourrage en marche arrière à la suite d'un blocage.

Dans cette variante, il est avantageux de séparer les organes de coupe de l'arbre mobile par des entretoises qui ne sont pas simplement tubulaires, mais par des entretoises qui sont en acier moulé de même dureté que les organes de coupe mobiles et qui sont munies d'une ou plusieurs dents dont la face d'extrémité présente un profil complémentaire de celui des dents fixes des organes de coupe antagonistes. Les dents de telles entretoises présentent de préférence une face avant et une face arrière coupantes. Ces entretoises concourront à augmenter les capacités du broyeur aussi bien en volume qu'en effort.

Les organes de coupe antagonistes peuvent également être constitués par des dents obtenues par oxycoupage. Dans ce cas, la face avant comporte avantageusement des génératrices de coupe transversales. La face arrière de chacune des dents fixes peut également comporter des génératrices de coupe transversales. Ces génératrices de coupe transversales permettent de réduire l'effort de coupe. Lors du broyage, les matières telles que le carton ou la matière plastique sont bien déchiquetées. Pour le bois relativement épais et dur, les arêtes de coupe transversales jouent le rôle de coin et l'effort de pénétration dans le bois est réduit, la force s'exerçant sur une génératrice ; le bois éclate et est immédiatement déchiqueté. Le même phénomène se produira lors d'une marche arrière, si les faces arrières des dents fixes comportent également ces génératrices de coupe transversales.

Dans un autre mode de réalisation de l'invention, les organes de coupe antagonistes sont portés par un deuxième arbre sensiblement parallèle au premier, la vitesse de rotation du deuxième arbre étant inférieure à celle du premier, les sens de rotation étant opposés.

Les organes de coupe antagonistes sont munis d'au moins deux dents, chaque dent (2˝) constituant une partie en saillie sur la périphérie d'une partie circulaire centrale et étant délimitée par une face d'extrémité (3˝), deux faces latérales (4˝), un profil avant (5˝) et un profil arrière (6˝) par rapport au sens de rotation.

Les organes de coupe de l'un des arbres sont alignés avec les espaces entre organes de coupe de l'autre arbre. Dans ce mode de réalisation, les deux arbres tournent en sens inverse avec des vitesses différentes. La différence de vitesse de rotation est déterminée en fonction des déchets à broyer. Cette différence de vitesse a pour effet de nettoyer les organes de coupe par glissement différentiel des dents l'une par rapport à l'autre et d'éviter que deux dents opposées ne se retrouvent à la même position relative après une rotation de 360° autour de l'axe de l'arbre, facilitant ainsi le déchiquetage.

Les dents de l'arbre le plus rapide attaquent les dents de l'arbre le plus lent sur le profil avant de ces dernières, mais aussi sur leur profil arrière. Il est donc particulièrement avantageux d'utiliser, pour l'arbre lent, des organes de coupes dont les profils avant et arrière, et le profil d'extrémité sont taillés en creux, le profil avant et le profil arrière présentant de préférence une forme concave inverse l'une de l'autre. Le cisaillement se produit alors à la fois sur le profil avant et sur le profil arrière des dents des organes de coupe de l'arbre le plus lent, améliorant nettement les performances du dispositif.

Dans une variante de l'invention, les dents des deux arbres ont leurs deux profils taillés en creux. Dans ce cas, le cisaillement a lieu même si l'on inverse le sens de rotation des deux arbres.

Différentes formes de réalisation de l'invention sont décrites ci-dessous, avec référence aux dessins annexés, dans lesquels :
- la fig. 1 est une vue latérale d'un organe de coupe;
- la fig. 2a est une vue en coupe suivant la ligne I-I de l'organe de coupe de la fig. 1;
- la fig. 2b est une variante de la vue en coupe suivant I-I de la fig. 1;
- la fig. 3 est une vue suivant la direction A de l'organe de coupe de la fig. 1;
- la fig. 4 est une vue oblique d'une variante d'une extrémité de dent;
- la fig. 5 est une vue latérale d'une variante d'organe de coupe;
- la fig. 6a est une vue en coupe suivant II-II de la fig. 5;
- la fig. 6b est une variante de la fig. 6a;
- la fig. 7 est une vue de l'organe de coupe de la fig. 5 dans la direction B;
- la fig. 8 est une vue en plan d'un broyeur à un arbre;
- la fig. 9 est une vue en coupe suivant la ligne III-III de la fig. 8;
- la fig. 10 est une vue en plan d'un broyeur à deux arbres;
- la fig. 11 est une vue en coupe suivant la ligne IV-IV de la fig. 10;
- la fig. 12 est une vue oblique d'une variante d'une extrémité de dent d'organe de coupe mobile;
- la fig. 13 est une vue latérale d'une variante d'une dent d'un organe de coupe antagoniste fixe;
- la fig. 14 est une vue suivant C de la dent de la fig. 14;
- la fig. 15 est une vue en perspective d'une variante d'une dent d'un organe de coupe antagoniste fixe;
- la fig. 16 est une vue latérale d'une entretoise;
- la fig. 17 est une vue en coupe selon la ligne V-V de la fig. 16.
- la fig. 18 est une vue en coupe suivant a-a de la fig. 15.

La figure 1 représente un organe de coupe selon l'invention. L'organe de coupe représenté comporte trois dents. Chaque dent (2) comporte un profil avant (5), un profil arrière (6), des faces latérales (4), une face d'extrémité (3). Le profil avant (5) est taillé en creux de manière à rendre coupantes les arêtes (7) entre le profil avant et chacune des faces latérales. Le creux (10) peut présenter une section en forme de V, à 90° par exemple (fig. 2a). Il peut également présenter une section en forme de U, ou en forme d'arc de cercle (fig. 2b). Toute forme rendant les arêtes (7) coupantes peut convenir.

Dans une variante préférée, la face d'extrémité est également taillée en creux (fig. 4). La dent présente alors deux arêtes coupantes (8) à l'intersection des faces latérales (4) et de la face d'extrémité (3). En outre, les angles (9) se trouvant à l'intersection des faces latérales (4), du profil avant (5) et de la face d'extrémité (3) forment des pointes qui permettent une meilleure attaque des pièces à déchiqueter. Cette forme est particulièrement utile pour déchiqueter des matériaux tels que des déchets de palette, du bois, des bidons plastiques.

Le broyeur-déchiqueteur selon l'invention peut être un broyeur à un arbre, tel qu'illustré par la figure 8. Les organes de coupe (1) sont montés sur un arbre (11) et séparés par des entretoises (12). L'arbre (10) est fixé sur la bâti (13). Des dents fixes (14) sont montées sur le bâti (13). Elles ont une largeur légèrement inférieure à celle des entretoises (12), de sorte que lors de la rotation de l'arbre (11), il n'y ait pas frottement entre les dents (2) des organes de coupes mobiles (1) et les dents fixes (14).

La figure 9 est une vue en coupe suivant la ligne III-III de la figure 8. Une goulotte (15) permet l'alimentation du broyeur. Les organes de coupe (1) mobiles sont montés sur l'arbre (11) de telle sorte que le profil avant des dents (2) se déplace vers le profil d'attaque des dents fixes (14) pour réaliser le cisaillement. A la base du châssis se trouve le support (16) du broyeur permettant l'introduction d'un container (17) qui recevra les déchets broyés.

Dans une variante, les dents fixes (14) peuvent être réalisées par oxycoupage. Un exemple de telles dents est représenté sur les figures 13 et 14. Cette dent comporte, sur la face avant, des génératrices de coupe transversales (20) et, sur la face arrière, des génératrices de coupe transversales (21).

La fig. 15 représente une autre variante de dent fixe (14). Cette dent (14), réalisée en acier moulé et fixée sur le bâti (13), comporte deux faces latérales (4′), un profil avant (5′), une partie centrale (27) en regard de l'entretoise des organes de coupe (1), et un profil arrière (6′) taillés en creux. Dans ce cas, l'entretoise des organes de coupe (1) de l'arbre mobile comporte avantageusement des dents telles que représentées sur les figures 16 et 17. L'entretoise est constituée par une partie circulaire centrale (22) portant par exemple trois dents (23). Chaque dent a un profil avant (24) et un profil arrière (25) coupants. La face d'extrémité (26) a une forme complémentaire de celle de la partie centrale (27) des dents fixes, telle que représentée sur la figure 17. Si R est le rayon des dents et r le rayon de l'entretoise, le rapport de la force disponible au moyeu à la force disponible à l'extrémité des dents est de R/r.

La figure 10 représente une vue en plan d'un broyeur à deux arbres (18) et (19). La figure 11 est une vue en coupe suivant la ligne IV-IV de la figure 10. l'arbre (19), qui est le plus rapide, porte des organes de coupe dont les dents ont uniquement le profil avant taillé en creux. Ces organes de coupe sont conformes aux figures 1 à 4. L'arbre (18), qui est le plus lent, porte des organes de coupes antagonistes (1′) dont les dents (2′) ont leurs profils avant et arrière taillés en creux. Ces organes de coupes sont représentés sur les figures 5 à 7. Le profil avant (5′) est taillé en creux, de la même manière que dans l'organe de coupe de la fig. 1. Le profil arrière (6′) est également taillé en creux et la fig. 6a représente une vue en coupe selon la ligne II-II. Le profil arrière présente également, dans ce mode de réalisation, deux arêtes coupantes (7′). Le profil arrière peut être convexe, comme pour l'organe de coupe de la figure 1. Mais il est, de préférence, concave tel que représenté sur la fig. 5, la concavité du profil (6′) étant l'inverse de celle du profil (5′). La figure 6b représente une variante de la section suivant l'axe II-II. La face d'extrémité (3′) est, de préférence, taillée en creux de manière à ménager des arêtes coupes (8′) à l'intersection de la face d'extrémité avec chacune des faces latérales et des pointes (9′)(fig. 7).

Des dents fixes (22), montées sur le châssis (13), coopèrent avec les dents (2′) des organes de coupe antagonistes (1′). La largeur de l'entretoise entre les organes de coupe (1) est légèrement supérieure à la largeur des dents (2′) d'une part, des dents fixes (22) d'autre part.

Une goulotte (15) permet l'alimentation du broyeur. Les organes de coupe (1) sont montés sur l'arbre (19) de telle sorte que le profil avant (5) des dents (2) se déplace vers le profil avant des dents (2′) des organes de coupe (1′) montés sur l'arbre (18).

A la base du châssis, se trouve un support non représenté qui rehausse le bâti et permet l'introduction des containers destinés à recevoir les déchets broyés.

Toute matière entraînée par les couteaux de l'arbre lent et n'ayant pas été broyée lors de son passage entre les dents de l'arbre rapide et les dents de l'arbre lent est déchiquetée lors de son passage entre les dents de l'arbre lent et les dents fixes. Ainsi l'efficacité du broyeur est double: le rendement du dispositif et la finesse des déchets rejetés sont augmentés.

## Revendications

1. Broyeur-déchiqueteur de déchets comprenant au moins un arbre entraîné en rotation autour de son axe et portant plusieurs organes de coupe (1) munis d'au moins deux dents (2) et destinés à coopérer avec des organes de coupe antagonistes, ledit arbre étant monté dans un bâti et muni de moyens permettant sa rotation à des vitesses variables autour de son axe, ledit bâti comportant, à sa partie supérieure un dispositif d'alimentation et, à sa partie inférieure, un dispositif pour recueillir les déchets broyés et/ou déchiquetés, caractérisé en ce que
- chaque dent (2) constitue une partie en saillie sur la périphérie d'une partie circulaire centrale et est délimitée par une face d'extrémité (3), deux faces latérales (4), un profil avant (5) et un profil arrière (6) par rapport au sens de rotation,
- le profil avant (5) est taillé en creux pour assurer un angle de coupe à chacune des arêtes (7) entre ledit profil avant (5) et les faces latérales (4),
- chacune des arêtes (7) entre le profil avant (5) et une face latérale (4) s'étend le long d'une courbe concave.

2. Broyeur-déchiqueteur selon la revendication 1, caractérisé en ce que le profil arrière (6) est taillé en creux pour assurer un angle de coupe à chacune des arêtes entre ledit profil arrière (6) et les faces latérales (4).

3. Broyeur-déchiqueteur selon l'une quelconque des revendications 1 à 2, caractérisé en ce que la face d'extrémité (3) est taillée en creux de manière à former
- un angle de coupe à chacune des arêtes entre ladite face d'extrémité (3) et les faces latérales (4)
- une pointe à l'intersection de chaque face latérale (4) avec la face d'extrémité (3) et le profil avant taillé en creux (5).

4. Broyeur-déchiqueteur selon l'une quelconque des revendications 1 à 3, caractérisé en ce que la gorge (10) du profil avant (5), et/ou du profil arrière (6) et/ou de la face d'extrémité (3) taillés en creux présente une section en forme de U, de V ou d'arc de cercle.

5. Broyeur-déchiqueteur selon l'une quelconque des revendications 1 à 4, caractérisé en ce que, dans un organe de coupe, la distance entre la face d'extrémité d'une dent et l'axe de l'arbre varie d'une dent à l'autre.

6. Broyeur-déchiqueteur selon l'une quelconque des revendications 1 à 5, caractérisé en ce que les deux pointes formées sur chaque dent à l'intersection des faces latérales (4), de la face d'extrémité (3) et du profil avant (5) sont tronquées.

7. Broyeur-déchiqueteur selon l'une quelconque des revendications 1 à 6, caractérisé en ce qu'il comporte un arbre unique portant plusieurs organes de coupe, les organes de coupe antagonistes étant fixes et portés par le bâti.

8. Broyeur-déchiqueteur selon la revendication 7, caractérisé en ce que les organes de coupe antagonistes sont des dents en acier moulé.

9. Broyeur-déchiqueteur selon la revendication 8, caractérisé en ce que les dents sont délimitées par deux faces latérales (4′), un profil avant (5′), un profil arrière (6′) par rapport au sens de rotation, et une partie centrale (27) taillés en creux.

10. Broyeur-déchiqueteur selon la revendication 9, caractérisé en ce que les organes de coupe (1) de l'arbre mobile sont séparés par des entretoises munis de dents dont la face d'extrémité présente un profil complémentaire de celui de la partie centrale des dents fixes qui est en regard de l'arbre.

11. Broyeur-déchiqueteur selon la revendication 9, caractérisé en ce que les dents de l'entretoise ont une face avant et une face arrière coupante.

12. Broyeur-déchiqueteur selon la revendication 7, caractérisé en ce que les organes de coupe antagonistes sont des dents fixes obtenues par oxycoupage.

13. Broyeur-déchiqueteur selon la revendication 12, caractérisé en ce que la face avant de chaque dent fixe comporte des génératrices de coupe transversales.

14. Broyeur-déchiqueteur selon la revendication 13, caractérisé en ce que la face arrière de chaque dent fixe comporte des génératrices de coupe transversales.

15. Broyeur-déchiqueteur selon l'une quelconque des revendications 1 à 6, caractérisé en ce que les organes de coupe antagonistes sont portés par un deuxième arbre sensiblement parallèle au premier, la vitesse de rotation du deuxième arbre étant inférieure à celle du premier, les sens de rotation étant opposés.

16. Broyeur-déchiqueteur selon la revendication 15, caractérisé en ce que les organes de coupe antagonistes sont munis d'au moins deux dents, chaque dent (2˝) constituant une partie en saillie sur la périphérie d'une partie circulaire centrale et étant délimitée par une face d'extrémité (3˝), deux faces latérales (4˝), un profil avant (5˝) et un profil arrière (6˝) par rapport au sens de rotation.

17. Broyeur-déchiqueteur selon la revendication 15, caractérisé en ce que les faces avant et arrière de chaque dent des organes de coupe antagonistes s'étendent le long d'une courbe concave.

18. Broyeur-déchiqueteur selon l'une quelconque des revendications 16 ou 17, caractérisé en ce que la face avant et/ou la face arrière et/ou la face d'extrémité de chaque dent des organes de coupe antagonistes sont taillées en creux pour former des arêtes coupantes avec les faces latérales.
